# FASCICULE DE BREVET EUROPEEN

(11) **EP 0 239 709 B1**
(45) Date de publication et mention de la délivrance du brevet: **02.10.1991**
(21) Numéro de dépôt: 86440071.8
(22) Date de dépôt: 27.08.1986
(51) Int. Cl.: B65D 19/10, B65D 77/06

(54) **Conteneur sur palette avec dispositif de protection en treillis plié et renforcé**
Palettenbehälter mit einem aus einem gebogenen und verstärkten Drahtelement geformten Schutz
Palletized container with a protection device formed of a bent and reinforced wire structure

(30) Priorité: 01.04.1986 FR 8604740
(43) Date de publication de la demande: 07.10.1987
(73) Titulaire: SOTRALENTZ S.A. Nouvelle Société, F-67320 Drulingen (FR)
(72) Inventeur: Jungels, Erwin, F-67320 Drulingen (FR); Pfeiffer, Pierre, F-67320 Drulingen (FR); Cheval, Benoît, F-67700 Saverne (FR); Sigwalt, Paul, F-67320 Drulingen (FR)
(74) Mandataire: Andrejewski, Walter, Dr.

(56) Documents cités:
- EP-A- 0 040 476
- BE-A- 903 670
- DE-B- 2 947 603
- GB-A- 2 156 770
- LU-A- 82 555
- US-A- 2 513 452
- US-A- 4 165 024

## Description

L'invention concerne un conteneur de transport et/ou de stockage, notament pour des liquides, comportant un socle se présentant sous la forme d'une palette munie d'une surface d'appui constitué par des planches parallèles entre elles, une poche intérieure réalisée sous la forme d'un réservoir en matière plastique de forme cubique ou en forme d'hexaèdre et comportant des bords et des coins arrondis et un cadre de support qui entoure au moins sur son pourtour la poche intérieure, le cadre de support comportant une enveloppe formée par des barres d'acier verticales et horizontales, qui sont reliées par soudage par point au niveau des points de croisement, et dont les barres verticales sont raccordées par des liaisons soudées à un cadre métallique inférieur en acier profilé ainsi qu'à un cadre métallique supérieur en acier profilé, le cadre métallique inférieur en acier profilé étant de plus relié à la surface d'appui de la palette à l'aide de vis, de boulons et/ou de pointes et le cadre de support étant en outre stabilisé par l'intermédiaire de coins de renforcement montés sur le cadre métallique supérieur en acier profilé et/ou insérés dans ce cadre.

Dans le cas d'un tel conteneur connu (BE-A-903 670), le cadre métallique inférieur en acier profilé est constitué d'un tube présentant, pour une quantité de matière mise en oeuvre égale ou inférieure, un couple résistant plus élevé qu'un profilé en L comparable. Dans le cas des conteneurs du type décrit plus haut, une importance toute particulière revient toutefois au couple résistant, c.-à-d. à la rigidité et à la stabilité du cadre métallique inférieur, étant donné que ces conteneurs sont destinés au transport de liquides dont la pression hydrostatique croît de bas en haut et se manifeste particulièrement au niveau du cadre métallique inférieur en acier profilé. Ceci est également valable lorsque les liquides se trouvent dans un réservoir en matière plastique placé dans un cadre de support, étant donné que les matières plastiques sont en règle générale déformables. Lorsque le cadre métallique inférieur en acier profilé est constitué par un tube, son couple résistant est suffisamment élevé pour pouvoir négliger les propriétés en question des éléments voisins. Ceux-ci ne contribuent donc nullement à la stabilisation.

Dans le cas d'un autre conteneur (DE-B 29 47 603), le réservoir en matière plastique est soutenu dans sa partie inférieure à l'aide d'un anneau de soutien en mousse épousant sa forme.

L'invention a pour but d'accroître de façon conséquente, avec des moyens simples, l'endurance du point de vue forme ainsi que la stabilité dans un conteneur de transport et/ou de stockage du type indiqué, et ce de manière qu'aussi bien la stabilité et la tenue de la palette elle-même, qui représente un composant important d'un conteneur de transport et/ou de stockage du type indiqué, soient accrues, -l'enveloppe formée par le cadre de support pouvant être fabriquée de toutes façons de la manière décrite et notamment en utilisant des treillis normalisés en acier de construction.

Pour résoudre ce problème, l'invention indique la combinaison des caractéristiques suivantes :
a) Le cadre métallique inférieur en acier profilé présente une section transversale en forme de L et est relié par son aile horizontale à la surface d'appui,
b) au cadre métallique inférieur en acier profilé sont fixées par soudage des traverses en acier plat disposées transversalement aux planches de la surface d'appui et stabilisent simultanément le cadre métallique inférieur en acier profilé, la palette et le cadre de support,
c) des éléments d'appui pour les bords et/ou coins arrondis du réservoir en matière plastique sont reliés au cadre métallique inférieur en acier profilé et au cadre métallique supérieur en acier profilé.

Dans la caractéristique selon laquelle les traverses en acier plat stabilisent simultanément le cadre métallique inférieur en acier profilé et par conséquent la palette et la cadre de support, se trouve exprimé un dimensionnement correspondant des traverses en acier plat. On obtient une stabilisation de la palette étant donné que le cadre métallique inférieur en acier profilé peut être relié à la palette à l'aide des vis, boulons ou pointes de sorte que la stabilisation et la rigidification du cadre métallique inférieur en acier profilé entraînent également simultanément une stabilisation de la palette. Mais simultanément le cadre de support se trouve également renforcé et ce tout d'abord au niveau du raccordement avec la palette, ce renforcement étant amélioré par le fait que les coins de renforcement sont installés en outre de la manière décrite. Lors de l'encaissement des contraintes de transport, ce qui importe ce sont les forces dynamiques. Afin d'empêcher que les forces dynamiques conduisent à des contraintes incontrôlées sous l'effet d'un déplacement du réservoir en matière plastique dans le cadre de support, et afin d'éviter simultanément que, de ce fait, le réservoir en matière plastique soit soumis à des contraintes perturbatrices, l'invention enseigne, selon une combinaison des caractéristiques a), b) et c).

De façon détaillée, il existe plusieurs possibilités de réalisation et d'agencement dans le cadre de l'invention. Une forme de réalisation préférée de l'invention est cependant caractérisée par le fait que les coins de renforcement sont formés en une tôle d'acier et sont réunis par des vis ou des boulons au cadre métallique supérieur en acier profilé. Les bords d'appui pour les bords et/ou coins du réservoir en matière plastique peuvent être réalisés en matière plastique, par exemple une matière plastique à l'état de mousse.

Mais ils peuvent être également réalisés en une tôle d'acier. A ce sujet l'invention enseigne, d'une manière plus concrète, que les barres d'appui pour les bords arrondis possèdent une section transversale ouverte, sensiblement en forme de triangle, possédant une fente d'insertion s'étendant longitudinalement sur un côté et dans laquelle l'aile horizontale du cadre métallique inférieur en acier profité du cadre de support est insérée. Il entre dans le cadre de l'invention de disposer, au niveau des coins du cadre de support, des renforcements verticaux se présentant sous la forme de coquilles en tôle adaptées à la forme des coins et de les relier aux cadres métalliques inférieur et supérieur en acier profilé.

Les avantages obtenus doivent être vus dans le fait que, dans le cas du conteneur de transport et/ou de stockage conforme à l'invention, l'endurance du point de vue forme et la stabilité sont fortement améliorées à l'aide de moyens simples, et ce grâce au fait que les traverses en acier plat insérées de la manière décrite dans le cadre métallique inférieur en acier profité, stabilisent simultanément ce cadre métallique inférieur en acier profité et par conséquent

la palette et le cadre de support, dont la stabilisation est en outre accrue par les coins de renforcement. Simultanément, conformément à une forme de réalisation préférée de l'invention, les bords d'appui contribuent à assurer une meilleure réception des contraintes dynamiques.

Ci-après on va expliquer de façon plus détaillée l'invention en référence à un dessin représentant simplement un exemple de réalisation et sur lequel, de façon schématique :
- la figure 1 représente la vue en perspective d'un conteneur de transport et/ou de stockage conforme à l'invention sans que le réservoir en matière plastique y soit inséré ;
- la figure 2 représente, en perspective, un réservoir en matière plastique destiné à être inséré dans l'objet de la figure 1 ;
- la figure 3 représente une coupe horizontale de la vue de la figure 1 ;
- la figure 4 représente une coupe verticale de l'objet de la figure 1 ;
- la figure 5 représente, conformément à la figure 4, mais à plus grande échelle et d'une manière partielle, une coupe verticale d'une autre forme de réalisation de l'objet de la figure 1 ; et
- la figure 6 représente, à l'échelle de la figure 5 ainsi qu'en coupe verticale, les conditions présentes au niveau du cadre métallique supérieur en acier profilé.

Le conteneur de transport et/ou de stockage représenté sur les figures est destiné notamment à recevoir des liquides . La structure de base inclut
- un socle du conteneur, se présentant sous la forme d'une palette 1 possédant une surface d'appui 2 et constitué par des planches 3 parallèles les unes aux autres,
- une poche intérieure étanche 4 se présentant sous la forme d'un réservoir en matière plastique de forme cubique ou en forme d'hexaèdre comportant des bords 5 et des coins 6, arrondis, et
- un cadre de support 7 , qui entoure au moins sur son pourtour la poche étanche 4.

La palette 1 a été représentée de façon schématisée. Le cadre de support 7 possède une enveloppe 8,9 constituée par des barres d'acier verticales 8 et des barres d'acier horizontales 9, qui sont reliées, au niveau des points de croisement 10, par soudage par point. Il peut s'agir d'une enveloppe 8, 9, qui est constituée à la manière de treillis normalisés en acier de construction. L'enveloppe 8,9 du cadre de support possède un cadre métallique inférieur en acier profilé 11 ainsi qu'un cadre métallique supérieur en acier profilé 12 et est raccordée à ce dernier par des liaisons soudées. Le cadre métallique inférieur en acier profilé 11 possède une section transversale profilée en forme de L et s'appuie, par l'aile horizontale 13 de la section transversale profilée en forme de L, sur la surface d'appui 2 de la palette 1 et est relié à cette dernière par des vis, des boulons et/ou des pointes. En particulier, lorsque l'on compare les figures 1 et 3, on voit que des traverses en acier plat 14, qui s'étendent transversalement aux planches 3 de la surface d'appui 2 du cadre métallique inférieur en acier profilé 11 et par conséquent à la palette 1, sont soudées au cadre métallique inférieur en acier profilé 11 du cadre de support 7. En raison de cette disposition et de l'agencement de ces traverses en acier plat, ces dernières réalisent simultanément une stabilisation du cadre métallique inférieur en acier profilé 11 et par conséquent du cadre de support 7, mais également de la palette 1, à laquelle le cadre métallique inférieur en acier profilé 11 est relié de la manière décrite. Le cadre de support 7 est en outre stabilisé par des coins de renforcement 15 installés sur le cadre métallique supérieur en acier profilé 12 et/ou inséré dans ce cadre. En outre il est prévu des traverses en acier plat 16 qui s'étendent transversalement par rapport aux traverses en acier plat 14. -Il entre dans le cadre de l'invention d'entourer le cadre de support 7 par des bandes d'acier afin de le stabiliser d'une manière supplémentaire, ce qui cependant n'a pas été représenté.

Sur les figures 1,5 et 6 on voit que des bords d'appui 17,18 pour les bords arrondis 5 ou les coins arrondis 6 de la poche étanche en forme de réservoir en matière plastique 4 sont reliés au cadre métallique inférieur en acier profilé 11 et au cadre métallique supérieur en acier profilé 12. Les coins de renforcement 15 sont réalisés, dans l'exemple de réalisation, par une tôle d'acier et sont réunis par des vis ou des boulons au cadre métallique supérieur en acier profilé 12. On peut aisément les retirer et les fixer à nouveau par vissage, ce qui facilite l'insertion ou le remplacement de la poche étanche 4. Les bords d'appui 17 pour les coins 6 sont réalisés, dans l'exemple de réalisation, en une matière plastique, notamment une matière plastique à l'état de mousse, comme le montre la figure 6.

Les bords d'appui 18 pour les bords arrondis 5 possèdent une section transversale ouverte, sensiblement en forme de triangle et possédant une fente d'insertion 19 s'étendant longitudinalement sur un côté. L'aile horizontale 13 du cadre métallique inférieur en acier profilé 11 du cadre de support 7 est insérée dans cette fente. Ceci est représenté notamment sur la figure 5. Ces deux composants peuvent être également réunis entre eux par soudage. La liaison de l'ensemble à la palette 1 s'effectue de la manière décrite à l'aide de vis, de boulons ou de pointes.

## Revendications

1. Conteneur de transport et/ou de stockage, notamment pour des liquides, comportant
un socle se présentant sous la forme d'une palette (1) munie d'une surface d'appui (2) et constitué par des planches (3) parallèles entre elles,
une poche intérieure (4) réalisée sous la forme d'un réservoir en matière plastique de forme cubique ou en forme d'hexaèdre et comportant des bords (5) et des coins (6) arrondis et
un cadre de support (7) qui entoure au moins sur son pourtour la poche intérieure (4),
le cadre de support (7) comportant une enveloppe (8, 9) formée par des barres d'acier verticales et horizontales, qui sont reliées par soudage par point au niveau des points de croisement (10), et dont les barres verticales (8) sont raccordées par des liaisons soudées à un cadre métallique inférieur en acier profilé (11) ainsi qu'à un cadre métallique supérieur en acier profilé (12), le cadre métallique inférieur en acier profilé (11) étant de plus relié à la surface d'appui (2) de la palette (1) à l'aide de vis, de boulons et/ou de pointes et le cadre de support (7) étant en outre stabilisé par l'intermédiaire de coins de renforcement (15) montés sur le cadre métallique supérieur en acier profilé (12) et/ou insérés dans ce cadre, caractérisé par la combinaison des caractéristiques suivantes:
a) Le cadre métallique inférieur en acier profilé (11) présente une section transversale en forme de L et est relié par son aile horizontale à la surface d'appui (2),
b) au cadre métallique inférieur en acier profilé (11) sont fixées par soudage des traverses en acier plat (14) disposées transversalement aux planches (3) de la surface d'appui (2) et stabilisant simultanément le cadre métallique inférieur en acier profilé (11), la palette (1) et le cadre de support (7),
c) des éléments d'appui (17, 18) pour les bords (5) et/ou coins (6) arrondis du réservoir en matière plastique (4) sont reliés au cadre métallique inférieur en acier profilé (11) et au cadre métallique supérieur en acier profilé (12).

2. Conteneur de transport et/ou de stockage selon la revendication 1, caractérisé en ce que les coins de renforcement (15) sont formés en une tôle d'acier et sont réunis par des vis ou des boulons au cadre métallique supérieur en acier profilé (12).

3. Conteneur de transport et/ou de stockage selon l'une des revendications 1 ou 2, caractérisé en ce que les bords d'appui (17) prévus pour les bords (5) et/ou les coins (6) sont réalisés en une matière plastique, par exemple une matière plastique à l'état de mousse.

4. Conteneur de transport et/ou de stockage selon l'une des revendications 1 ou 2, caractérisé en ce que les bords d'appui (18) pour les bords arrondis (5) possèdent une section transversale ouverte de forme sensiblement triangulaire, comportant une fente d'insertion (19) s'étendant longitudinalement sur un côté et dans laquelle la bride horizontale (13) du cadre métallique inférieur en acier profilé (11) du cadre de support (7) est insérée.

5. Conteneur de transport et/ou de stockage selon l'une des revendications 1 à 4, caracterisé en ce qu'il est prévu, en supplément, des traverses en acier plat (16) transversales par rapport aux traverses en acier plat (14).

6. Conteneur de transport et/ou de stockage selon l'une des revendications 1 à 5, caractérisé en ce que des renforcements verticaux se présentant sous la forme de coquilles en tôle adaptées à la forme des coins sont disposés au niveau des coins du cadre de support (7) et sont reliés aux cadres métalliques inférieur et supérieur en acier profilé (11 ou 12).

## Claims

1. A transport and/or storage container, particularly for liquids, comprising
a base appearing in the form of a pallet (1) furnished with a support surface (2) formed by blanks (3) parallel to one another,
an internal receptacle (4) produced in the form of a carboy of cubic or hexahedral shape and comprising rounded-off edges (5) and corners (6), and
a support frame (7) that surrounds at least the periphery of the internal receptacle (4),
the support frame (7) comprising an outer cover (8, 9) made of vertical and horizontal steel bars that are point-welded together at their intersection points (10), and the vertical bars (8) of which are united by welded connections to a lower metallic frame (11) of sectional steel as well as to an upper metallic frame (12) of sectional steel, the lower metallic frame (11) of sectional steel being additionally affixed to the support surface (2) of the pallet (1) by means of screws, bolts and/or spikes and the support frame (7) being additionally stabilized through the instrumentality of reinforcement corners (15) mounted onto the upper metallic frame (12) of sectional steel and/or inserted into that frame, *characterized by* the combination of the following characteristics:
a) the lower metallic frame (11) of sectional steel has an L-shaped cross-section and is connected by its horizontal wing to the support surface (2),
b) crosspieces (14) of flat strip steel arranged transversely to the planks (3) of the support surface (2) are affixed by welding to the lower metallic frame (11) of sectional steel and simultaneously stabilize the lower metallic frame (11) of sectional steel, the pallet (1) and the support frame (7),
c) support units (17, 18) for the rounded edges (5) and/or corners (6) of the plastics material carboy (4) are linked to the lower metallic frame (11) of sectional steel and to the upper metallic frame (12) of sectional steel.

2. A transport and/or storage container according to Claim 1, *characterized in that* the reinforcement corners (15) are formed of steel sheet and are connected to the upper metallic frame (12) of sectional steel by screws or bolts.

3. A transport and/or storage container according to one of Claims 1 or 2, *characterized in that* the support edges (17) provided for the edges (5) and/or the corners (6) are produced from a plastics material, for example a material in the foamed plastics state.

4. A transport and/or storage container according to one of Claims 1 or 2, *characterized in that* support edges (18) for the rounded-off edges (5) possess an open cross-section of approximately triangular shape, comprising an insertion slot (19) extending longitudinally on one side and into which the horizontal flange (13) of the lower metallic frame (11) of sectional steel of the support frame (7) is inserted.

5. A transport and/or storage container according to one of Claims 1 to 4, *characterized in that* crosspieces (16) of flat strip steel are additionally provided that extend transversely relatively to the crosspieces (14) of flat strip steel.

6. A transport and/or storage container according to one of Claims 1 to 5, *characterized in that* vertical reinforcements appearing in the shape of shells of sheet metal, adapted to the shape of the corners are arranged at the level of the corners of the support frame (7) and are connected to the lower and upper metallic frames (11 or 12) of sectional steel.

## Patentansprüche

1. Transport- und/oder Lagerbehälter, insbes. für Flüssigkeiten,
- mit
einem Behältersockel in Form einer Palette (1) mit Aufsetzfläche (2) aus parallel zueinander angeordneten Bohlen (3),
einem Innenbehälter (4) in Form eines Kunststofftanks kubischer Form oder in Würfelform mit verrundeten Kanten (5) und Ecken (6) und
einem Stützbehälter (7), der den Innenbehälter (4) zumindest umfangsmäßig umgibt,
wobei der Stützbehälter (7) einen Stützbehältermantel (8, 9) aus vertikalen und horizontalen Stahlstäben aufweist, die an den Kreuzungspunkten (10) durch Punktschweißung verbunden und deren vertikale Stahlstäbe (8) an einen unteren (11) sowie an einen oberen Profilstahlrahmen (12) durch Schweißverbindungen angeschlossen sind, wobei fernerhin der untere Profilstahlrahmen (11) mit der Aufsetzfläche (2) der Palette (1) durch Schrauben und/oder Nägel verbunden ist und außerdem der Stützbehälter (7) durch auf den oberen Profilstahlrahmen (12) aufgesetzte und/oder in diesen eingesetzte Eckversteifungen (15) stabilisiert ist,
gekennzeichnet durch die Kombination der folgenden Merkmale:
a) Der untere Profilstahlrahmen (11) besitzt einen L-förmigen Profilquerschnitt und ist mit seinem horizontalen Flansch mit der Aufsetzfläche (2) verbunden,
b) an den unteren Profilstahlrahmen (11) sind quer zu den Bohlen (3) der Aufsetzfläche (4) verlaufende Flachstahlstäbe (14) angeschweißt, die gleichzeitig den unteren Profilstahlrahmen (11), die Palette (1) und den Stützbehälter (7) stabilisieren,
c) mit dem unteren Profilstahlrahmen (11) und mit dem oberen Profilstahlrahmen (12) sind Abstützelemente (17, 18) für die verrundeten Kanten (5) und/oder Ecken (6) des Kunststofftanks (4) verbunden,

2. Transport- und/oder Lagerbehälter nach Anspruch 1, dadurch gekennzeichnet, daß die Eckversteifungen (15) aus Stahlblech geformt und mit dem oberen Profilstahlrahmen (12) durch Schrauben vereinigt sind.

3. Transport- und/oder Lagerbehälter nach einem der Ansprüche 1 oder 2, dadurch gekennzeichnet, daß die Abstützelemente (17) für die Kanten (5) und/oder Ecken (6) aus Kunststoff, z. B. Schaumkunststoff, geformt sind.

4. Transport- und/oder Lagerbehälter nach einem der Ansprüche 1 oder 2, dadurch gekennzeichnet, daß die Abstützelemente (18) für die verrundeten Kanten (5) einen im wesentlichen dreieckförmigen offenen Querschnitt mit an einer Seite längslaufendem Einschubschlitz (19) aufweisen, in dem der horizontale Flansch (13) des unteren Profilstahlrahmens (11) des Stützbehälters (7) eingeschoben ist.

5. Transport- und/oder Lagerbehälter nach einem der Ansprüche 1 bis 4, dadurch gekennzeichnet, daß zusätzlich quer zu den Flachstahlstäben (14) verlaufende Flachstahlstäbe (16) angeordnet sind.

6. Transport- und/oder Lagerbehälter nach einem der Ansprüche 1 bis 5, dadurch gekennzeichnet, daß im Bereich der Ecken des Stützbehälters (7) vertikale Verstärkungen in Form von der Eckenform angepaßten Blechschalen angeordnet und mit dem unteren und oberen Profilstahlrahmen (11 bzw. 12) verbunden sind.
